# EUROPÄISCHE PATENTANMELDUNG

(11) **EP 1 091 056 A2**
(43) Veröffentlichungstag der Anmeldung: **11.04.2001**
(21) Anmeldenummer: 00120992.3
(22) Anmeldetag: 27.09.2000
(51) Int. Cl.: E04D 3/35, E04D 13/16, E04D 3/36

(54) **Flächiges Abdeckelement zum Abdecken des Daches eines Gebäudes**

(30) Priorität: 06.10.1999 DE 19948282; 14.04.2000 DE 10018566
(71) Anmelder: Pfreundschuh, Ralf, 97084 Würzburg (DE)
(72) Erfinder: Pfreundschuh, Ralf, 97084 Würzburg (DE)
(74) Vertreter: Zech, Stefan Markus Dipl.-Phys.

(57) **Zusammenfassung**

Bei dieser Erfindung handelt es sich um ein flächiges Abdeckelement zum Abdecken eines Daches eines Gebäudes, umfassend eine dem Gebäude zugewandte Unterseite (11) und eine dem Gebäude abgewandte Oberseite (12), wobei das Abdeckelement (13) als zwei- oder mehrlagiger Verbundkörper ausgebildet ist und eine der Unterseite (11) zugewandte Wärmedämmschicht (14) sowie eine der Oberseite zugewandte witterungsbeständige Abdeckschicht (15) flächig aufeinanderliegend umfaßt.

## Beschreibung

Die Erfindung betrifft ein flächiges Abdeckelement zum Abdecken des Daches eines Gebäudes, umfassend eine dem Gebäude zugewandte Unterseite und eine dem Gebäude abgewandte Oberseite.

Es sind bereits Abdeckelemente zum Abdecken eines schrägen Daches oder eines Flachdaches bekannt, die in Bahnen zur Verfügung stehen und eine witterungsbeständige Abdeckung eines Dachaufbaus bilden.

Das Anbringen dieser herkömmlichen Abdeckelemente ist aufwendig, da sie mit der darunter liegenden Dachkonstruktion dauerhaft und windsogsicher verbunden werden müssen. Auf großen Flächen können extreme Windsogbelastungen entstehen, so daß ein sicherer Verbund des Abdeckelements mit der übrigen Dachkonstruktion gewährleistet sein muß.

Meist weist ein Dachaufbau direkt unterhalb der witterungsbeständigen Abdeckung oder in tieferen Schichten eine Wärmeisolierung auf. Diese muß separat vorgesehen und ebenfalls mit der übrigen Dachkonstruktion verbunden werden. Die Erstellung eines herkömmlichen Dachaufbaus ist daher aufwendig. Es sind eine Vielzahl von Arbeitsschritten erforderlich, um einerseits die Wärmedämmung des Daches und andererseits die Witterungsbeständigkeit sowie ausreichende Stabilität gegen Windsogbelastungen zu gewährleisten.

Die Aufgabe der vorliegenden Erfindung besteht darin, ein Abdeckelement bereit zu stellen, das die Erstellung eines Dachaufbaus in wesentlich wenigeren Arbeitsschritten gestattet und sich gleichzeitig witterungsbeständig und windsogfest auf einem Dach befestigen läßt.

Diese Aufgabe wird mit einem flächigen Abdeckelement nach den Merkmalen des Anspruches 1 gelöst. Vorteilhafte Weiterbildungen sind in den Unteransprüchen angegeben.

Ein Kerngedanke der vorliegenden Erfindung besteht darin, das Abdeckelement als zwei- oder mehrlagigen Verbundkörper auszubilden, wobei mindestens eine Schicht des Verbundkörpers als witterungsbeständige Abdeckschicht und eine andere Schicht als Wärmedämmschicht ausgebildet sind. Die Abdeckschicht ist vorteilhafterweise als Abdichtungsschicht so ausgebildet, daß eine Abdichtung, insbesondere gegen Regenwasser und tauenden Schnee gewährleistet ist. Mit dem Abdeckelement läßt sich Abdichtung und Wärmedämmung mit einem einzigen Bauteil, das als Verbundkörper ausgebildet ist, erreichen. Festigkeit und Stabilität eines Verbundkörpers sind insgesamt höher als Festigkeit und Stabilität der Einzelschichten. Darüber hinaus müssen die jeweils die Hauptfunktionen eines Daches übernehmenden Schichten nicht - wie herkömmlich der Fall - einzeln am Dach in aufwendiger Weise weitestgehend manuell, unter freiem Himmel und in oft gefährdeter Arbeitsposition zusammengefügt werden. Vielmehr läßt sich ein Verbundelement als Massenprodukt auf Lager herstellen und kann als fertiges Verbundelement an die Baustelle geliefert werden. Um Wärmedämmung und witterungsbeständige Abdeckung des Daches zu erreichen, muß lediglich das Verbundelement auf der bestehenden Dachkonstruktion befestigt werden. Dabei eignet sich das Verbundelement für verschiedene Arten der Befestigung. Das Verbundelement läßt sich auf die bestehende Dachkonstruktion aufkleben oder alternativ auch unter Auflast verlegen. Verschiedene Arten der mechanischen Befestigung bieten sich an, insbesondere Verschrauben gegebenenfalls unter Zuhilfenahme von Ankerelementen oder Festnageln des Verbundelements. Die höhere Stabilität des Verbundelements gegenüber einer Aufeinderfügung von Einzelschichten ergibt höhere Windsogbelastungsfähigkeit.

Eine noch höhere Festigkeit des Verbundelements läßt sich in einer Ausführungform erreichen, in der eine Gewebeverstärkung eingearbeitet ist, wobei die Gewebeverstärkung entweder zwischen Abdeckschicht und Wärmedämmschicht oder direkt innerhalb der Abdeckschicht vorgesehen sein kann. Falls die Wärmedämmschicht aus einem schäumbaren Material gebildet ist, könnte sie direkt an das witterungsbeständige Abdeckelement angeschäumt und u.U. bereits dadurch eine ausreichende Verbindung zwischen Wärmedämmschicht und Abdeckelement gewährleistet sein. Bevorzugt wird jedoch zwischen Abdeckschicht und Wärmedämmschicht eine Bindeschicht vorgesehen. Diese Bindeschicht kann aus einer Mehrzahl punkt-, streifen- oder flächenförmiger Bindebereiche bestehen. Beispielsweise kann eine Bindeschicht in Form eines bestimmten Rasters erfolgen, wobei eine Vielzahl von Bindepunkten entsprechend dem Raster vorgesehen werden. Auch eine Bindeschicht als Netzgitter mit einer Vielzahl von sich kreuzenden Bahnen ist denkbar.

Besonders bevorzugt wird jedoch eine Ausgestaltung, bei der die Bindeschicht vollflächig ausgebildet ist, so daß eine besonders innige Bindung zwischen Abdeckschicht und Wärmedämmschicht gewährleistet ist.

Aus Zwecken der besseren Isolierung und um Wärmebrücken nach außen zu verhindern, ist es zweckmäßig, wenn das Abdeckelement randseitig eine Stufenfalz aufweist, so daß benachbarte Abdeckelemente ineinander greifend angeordnet werden können. Die Stufenfalz sollte aus diesem Grunde vorzugsweise umlaufend ausgebildet sein. Im Querschnitt durch das Abdeckelement kann sie entweder zwischen Wärmedämmschicht und Abdeckschicht oder innerhalb der Wärmedämmschicht vorgesehen werden.

In einer zweckmäßigen Ausgestaltung sind weiter an der Unterseite des Abdeckelements Kanäle zur Ableitung von Flüssigkeit oder Wasserdampf angeordnet. Obwohl das Abdeckelement insgesamt Diffusion zuläßt, beschleunigen die Kanäle die Ableitung von Flüssigkeit oder Wasserdampf, so daß Feuchtigkeitsbildung entgegengewirkt werden kann.

Das neuerungsgemäße Abdeckelement kann in Platten oder in Bahnen angeliefert werden. In der letzteren Alternative sollten in der Wärmedämmschicht eine Mehrzahl von parallel zueinander verlaufenden Einschnitten vorgesehen sein, um so ein Biegen, Zusammenklappen oder Aufrollen - unter Umständen auch mit größerem Radius - zu gestatten.

Die Wärmedämmschicht des Abdeckelements umfaßt vorzugsweise eines oder mehrere der Materialien Polystyrol-Hartschaum, PUR-Schaum oder Glas- bzw. Mineralwolle.

Die Abdeckschicht umfaßt vorzugsweise eines oder mehrere der Materialien Polyethylen (PE-C), flexible Polyolefine (FPO), Ethylencopolymerisat-Bitumen (ECB), EVA / PP (Ethylen-Vinyl-Acetat-Terpolymer / Polyvinylchlorid), EPDM / PP (Ethylen-Propylen-Copolymer) oder VAE / PVC (Vinyl-Acetat-Ethylen-Terpolymer / Polyvinylchlorid).

Die genannten Materialien haben sich hinsichtlich der Witterungsbeständigkeit und der Brandschutzfestigkeit als geeignet erwiesen. Es können jedoch auch andere Materialien zum Einsatz kommen, die über einen langen Zeitraum eine ausreichende Witterungsstabilität bei gleichzeitig guten Brandschutzeigenschaften gewährleisten.

Die bereits angesprochene Gewebeverstärkung kann in einer bevorzugten Ausgestaltung 1-lagig oder als Kombinationslage aus Glasvlies und/oder Gittergewerbe aus Polyestermaterial oder aus Fäden aus synthetischem Material gebildet sein. Selbstverständlich kommt auch eine andere Gewebeverstärkung in Betracht, die auf kostengünstige Weise eine Verfestigung des Abdeckelements ohne nennenswerte Verschlechterung der Brandschutzeigenschaften erzielt. Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert.

Hierbei zeigen:
- Fig. 1: eine Ausführungsform des erfindungsgemäßen Abdeckelements in einer Schnittansicht,
- Fig. 2: eine Schnittansicht durch eine Dachkonstruktion, die mit einem Abdeckelement nach der Erfindung abgedeckt ist,
- Fig. 3: eine gegenüber der Ausführungsform nach Fig. 1 modifizierte Ausführungsform in Schnittansicht.
- Fig. 4: eine weitere Ausführungsform des erfindungsgemäßen Abdeckelements mit Überstand.
- Fig. 5: eine skizzenhafte Veranschaulichung von zwei mit Überdeckung aneinandergefügten erfindungsgemäßen Verbundelementen.

In Fig. 1 ist ein Abdeckelement 13 zum Abdecken des Daches eines Gebäudes in schematischer Schnittansicht dargestellt. Das Abdeckelement 13 weist eine in Gebrauchslage dem Gebäude zugewandte Unterseite 11 und eine witterungsseitige Oberseite 12 auf. Das Abdeckelement 13 ist als mehrlagiger Verbundkörper ausgebildet und umfaßt eine der Unterseite 11 zugewandte Wärmedämmschicht 14 und eine der Oberseite 12 zugewandte Abdeckschicht 15. Abdeckschicht 15 und Wärmedämmschicht 14 sind mittels einer Bindeschicht 17, die sich beispielsweise mit Flüssigkleber erreichen läßt, dauerhaft verbunden. Bei einer bevorzugten Ausführungsform der vorliegenden Erfindung weist die Abdeckschicht 15 eine Stärke zwischen 2,3 und 2,6 mm, die Bindeschicht eine Stärke zwischen 0,8 und 1,0 mm und die Wärmedämmschicht 14 eine Stärke zwischen 60 und 140 mm auf.

Die Abdeckschicht 15 kann beispielsweise aus modifiziertem Polyethylen (PE-C), flexiblen Polyolefinen (FPO), aus Ethylencopolymerisat-Bitumen (ECB), EVA / PVC (Ethylen-Vinyl-Acetat-Terpolymer / Polyvinylchlorid), EPDM / PP (Ethylen-Propylen-Copolymer) oder VAE / PVC (Vinyl-Acetat-Ethylen-Terpolymer / Polyvinylchlorid) hergestellt sein.

Vorzugsweise ist in die Abdeckschicht eine Gewebeverstärkung 16 eingearbeitet, wobei die Gewebeverstärkung sich entweder innerhalb der Abdeckschicht 15 oder auf der der Bindeschicht 17 zugewandten Oberfläche der Abdeckschicht 15 befinden kann. Die Gewebeverstärkung 16 kann beispielsweise 1-lagig oder als Kombinationseinlage aus Glasvlies und/oder Gittergewerbe aus Polyestermaterial oder aus Fäden aus synthetischem Material gebildet sein.
Durch die vorbeschriebene Abdeckschicht 15 wird das Abdeckelement 13 beständig gegen Flugfeuer und Strahlungswärme.

Ein herkömmlicherweise bei einer Dachkonstruktion vorgeschriebenes Glasvlies nach DIN 4102, Teil 7, kann mit dem hier beschriebenen Abdeckelement 13 entfallen. Besonders zweckmäßig ist die Gewebeverstärkung 16 an der Bindeschicht 17 zugewandten Oberfläche in die Abdeckschicht 15 eingearbeitet. Dadurch läßt sich eine dauerhafte Klebeverbindung zwischen Abdeckschicht 15 und Wärmedämmschicht 14 erreichen. Die Gewebeverstärkung 16 läßt sich statt der obengenannten Materialien auch aus einem anderen geeigneten belastungsfähigen Material ausbilden.

Bei der Herstellung der vorgeschriebenen, bevorzugten Ausführungsform des Abdeckelements 13 wird zweckmäßigerweise auf eine Oberfläche der Abdeckschicht 15 die Gewebeverstärkung 16 eingeformt. Anschließend wird die Abdeckschicht 15 auf der Seite ihrer Gewebeverstärkung 16 mit Bindemittel eingestrichen und mit der Wärmedämmschicht 14 dauerhaft verbunden, die zu diesem Zweck zuvor ebenfalls mit Bindemittel eingestrichen werden kann.

Um zwei benachbarte Abdeckelemente 13 unter Vermeidung von Wärmebrücken aneinanderfügen zu können, ist randseitig eine Wärmebrückensperre 21 vorgesehen, die hier als Stufenfalz 18 in die Abdeckschicht 15 eingearbeitet ist. Das benachbarte Abdeckelement (nicht gezeigt) weist eine korrespondierende Stufenfalz 18 auf, so daß die beiden aneinandergefügten Abdeckelemente 13 ineinandergreifen.

Zur Ableitung von Restfeuchtigkeit sind an der Unterseite 11 des Abdeckelements 13 Kanäle 19 eingearbeitet. Die an sich schon guten Wasserdampfdiffusionseigenschaften des Verbundkörpers werden durch die Kanäle 19 noch erheblich verbessert.

Um das Abdeckelement rollen, biegen oder klappen zu können, sind in die Wärmedämmschicht 14 senkrecht zur Unterseite 11 verlaufende Einschnitte 20 eingearbeitet.

Mit dem erfindungsgemäß vorgeschlagenen Verbundkörper lassen sich Dachabdichtung und Wärmedämmung in einem Arbeitsgang erreichen.

Die maschinell durchführbare und qualitätsmäßig exakt kontrollierbare Verbindung zwischen Wärmedämmschicht 14 und Abdeckschicht 15 gewährleistet eine optimale Verbindung zwischen Dachabdichtung und Wärmedämmung.

In Fig. 3 ist eine gegenüber der in Fig. 1 dargestellten Ausführungsform modifizierte Ausführungsform gezeigt. Die Wärmebrückensperre 21 ist hier nicht durch eine Stufenfalz 18, sondern durch eine randseitige Schräge 22 gebildet. Die randseitige Schräge 22 verläuft in einem von 90° deutlich verschiedenen Winkel, schräg zur Oberseite 12 und Unterseite 12 des Abdeckelements 13. Besonders bevorzugt wird ein Winkel von etwa 60°.

Das neuerungsgemäße Abdeckelement kann in einer Vielzahl von Befestigungsvarianten auf einer bestehenden Dachkonstruktion befestigt werden. Die Ausbildung als Verbundkörper sowie die als vorteilhaft angesehene Gewebeverstärkung gewährleistet höhere Werte in der Höchstzugkraft, d.h.

es lassen sich bessere Windsogeigenschaften und höhere Stabilität des gesamten Verbundelements erreichen. Da sich bei entsprechender Materialwahl der Abdeckschicht 15 günstige Brandschutzeigenschaften erzielen lassen, muß eine zusätzliche Brandschutzlage in die Dachkonstruktion nicht unbedingt eingearbeitet werden.

In Fig. 4 ist eine Ausführungsform dargestellt, bei der die Abdeckschicht 15 an einer Seite einen Überstand 23 definiert. Der Überstand 23 ist zweckmäßig, um beim Anfügen an ein benachbartes Verbundelement eine Überdeckung ausbilden zu können. Vorteilhafterweise muß der Überstand 23 so bemessen sein, daß eine Verschweißung mit dem darunter geschobenen benachbarten Verbundelement möglich ist. Falls eine verdeckte Befestigung durch Befestiger 25 erwünscht ist, sollte der Überstand 23 so bemessen sein, daß auch die Befestiger 25 mit evtl. vorhandenen Befestigungstellern kaschiert werden.

Zur näheren Erläuterung wird hierbei auf Figur 5 verwiesen, in der skizzenhaft das Aneinanderfügen zweier benachbarter Verbundelemente mit Überstand 23 dargestellt ist. Der Überstand 23 erstreckt sich dabei über den Befestiger 25 sowie den zugeordneten Befestigungsteller 26 am benachbarten Verbundelement und bildetet am distalen Ende einen Schweißbereich 27 aus.

Der erfindungsgemäße Verbundkörper löst auf einfache Weise eine Vielzahl von Problemen, die bei Ausbildung eines Daches beachtet werden müssen. Das Abdeckelement eignet sich vor allem zur Sanierung alter Gebäude, kann aber auch bei Neubauten zum Einsatz gelangen. Es sind wesentlich weniger Arbeitsschritte erforderlich. Durch Verlagerung einiger der Arbeitsschritte in dem Produktionsprozeß lassen sich eine gleichbleibende Qualität sicherstellen und gleichzeitig die Gesamtkosten senken.

### Bezugszeichenliste

- 11: Unterseite
- 12: Oberseite
- 13: Abdeckelement
- 14: Wärmedämmschicht
- 15: Abdeckschicht
- 16: Gewerbeverstärkung
- 17: Bindeschicht
- 18: Stufenfalz
- 19: Kanäle
- 20: Einschnitte
- 21: Wärmebrückensperre
- 22: Schräge
- 23: Überstand
- 24: Abhebbereich
- 25: Befestiger
- 26: Befestigungsteller
- 27: Schweißbereich

## Patentansprüche

1. Flächiges Abdeckelement zum Abdecken eines Daches eines Gebäudes, umfassend eine dem Gebäude zugewandte Unterseite (11) und eine dem Gebäude abgewandte Oberseite (12),
wobei das Abdeckelement (13) als zwei- oder mehrlagiger Verbundkörper ausgebildet ist und eine der Unterseite (11) zugewandte Wärmedämmschicht (14) sowie eine der Oberseite zugewandte witterungsbeständige Abdeckschicht (15) flächig aufeinanderliegend umfaßt.

2. Flächiges Abdeckelement nach Anspruch 1,
**dadurch gekennzeichnet**,
daß das Abdeckelement (15) eine Gewebeverstärkung (16) umfaßt.

3. Abdeckelement nach Anspruch 1 oder 2,
**dadurch gekennzeichnet**,
daß die Gewerbeverstärkung (16) innerhalb der Abdeckschicht (15) auf der der Wärmedämmschicht (14) zugewandten Seite angeordnet ist.

4. Abdeckelement nach einem der Ansprüche 1 bis 3,
**dadurch gekennzeichnet**,
daß zwischen Abdeckschicht (15) und Wärmedämmschicht (14) punkt-, streifen-, oder flächenförmige Bindeschichten vorgesehen sind.

5. Abdeckelement nach einem der Ansprüche 1 bis 3,
**dadurch gekennzeichnet**,
daß zwischen Abdeckschicht (15) und Wärmedämmschicht (14) eine zusammenhängende Bindeschicht (17) angeordnet ist, die eine vollflächige Verbindung zwischen der Abdeckschicht (15) und der Wärmedämmschicht (14) gewährleistet.

6. Abdeckelement nach einem der Ansprüche 1 bis 5,
**dadurch gekennzeichnet**,
daß das Abdeckelement (13) randseitig eine vorzugsweise umlaufende Wärmebrückensperre (21) aufweist, die als Stufenfalz (18) oder als Schräge (22) ausgebildet sein kann.

7. Abdeckelement nach einem der Ansprüche 1 bis 6,
**dadurch gekennzeichnet**,
daß an der Unterseite (11) des Abdeckelements (13) Kanäle (19) zur Ableitung von Flüssigkeit oder Wasserdampf angeordnet sind.

8. Abdeckelement nach einem der Ansprüche 1 bis 7,
**dadurch gekennzeichnet**,
daß die Wärmedämmschicht (14) mit einer Mehrzahl parallel zueinander verlaufender Einschnitte (20) versehen ist, welche ein Biegen, Zusammenklappen oder Aufrollen des Abdeckelements (13) gestatten.

9. Abdeckelement nach einem der Ansprüche 1 bis 8,
**dadurch gekennzeichnet**,
daß die Wärmedämmschicht aus einem der folgenden Materialien gebildet ist:
- Polystyrol-Hartschaum
- PUR-Schaum
- Mineral- oder Steinwolle

10. Abdeckelement nach einem der Ansprüche 1 bis 9,
**dadurch gekennzeichnet**,
daß die Abdeckschicht zumindest teilweise aus einem der folgenden Materialien gebildet ist:
- Polyethylen (PE-C)
- flexiblen Polyolefinen (FPO)
- Ethylencopolymerisat-Bitumen (ECB)
- EVA / PVC (Ethylen-Vinyl-Acetat-Terpolymer / Polyvinylchlorid)
- EPDM / PP (Ethylen-Propylen-Copolymer) oder
- VAE / PVC (Vinyl-Acetat-Ethylen-Terpolymer / Polyvinylchlorid).

11. Abdeckelement nach einem der Ansprüche 2 bis 10,
**dadurch gekennzeichnet**,
daß die Gewebeverstärkung (16) 1-lagig oder als Kombinationslage aus Glasvlies und/oder Gittergewebe aus Polyestermaterial oder aus Fäden aus synthetischem Material gebildet ist.

12. Abdeckelement nach einem der Ansprüche 1 bis 11,
**dadurch gekennzeichnet**,
daß der zwei oder mehrlagige Verbundkörper an einer oder mehreren Seiten einen die Abdeckschicht (15) umfassenden Überstand (23) zur Ausbildung einer Überdeckung mit einem benachbarten Verbundkörper aufweist.

13. Abdeckelement nach Anspruch 12,
**dadurch gekennzeichnet**,
daß auf der Seite eines Überstandes (23) beim Verbundelement die Bindeschicht (17) zwischen Abdeckschicht (15) und Wärmedämmschicht (14) über einen Abhebbereich (24) ausgespart ist.
